# EUROPÄISCHE PATENTSCHRIFT

(11) **EP 2 496 843 B1**
(45) Veröffentlichungstag und Bekanntmachung des Hinweises auf die Patenterteilung: **06.11.2013**
(21) Anmeldenummer: 10752313.6
(22) Anmeldetag: 06.09.2010
(51) Int. Cl.: F15B 11/16

(54) **HYDRAULISCHE STEUERANORDNUNG MIT ÜBER EIN LS-VENTIL VERÄNDERBAREM REGELDRUCKGEFÄLLE**
HYDRAULIC CONTROL ARRANGEMENT WITH A REGULATING PRESSURE GRADIENT WHICH CAN BE VARIED VIA AN LS-VALVE
ENSEMBLE DE COMMANDE HYDRAULIQUE PRÉSENTANT UNE CHUTE DE PRESSION RÉGULATRICE POUVANT ÊTRE MODIFIÉE PAR L'INTERMÉDIAIRE D'UNE SOUPAPE DE DÉTECTION DE CHARGE

(30) Priorität: 05.11.2009 DE 102009052077
(43) Veröffentlichungstag der Anmeldung: 12.09.2012
(73) Patentinhaber: Robert Bosch GmbH, 70469 Stuttgart (DE)
(72) Erfinder: SIEGENFÜHR, Rolf, 71732 Tamm (DE); KÖTTER, Wolfgang, 71706 Markgröningen (DE)
(74) Vertreter: Thürer, Andreas
(86) Internationale Anmeldenummer: PCT/EP2010/005460
(87) Internationale Veröffentlichungsnummer: WO 2011/054408

(56) Entgegenhaltungen:
- EP-A2- 0 607 108
- WO-A1-2005/075833
- DE-A1- 10 011 936

## Beschreibung

Die vorliegende Erfindung betrifft eine hydraulische Steueranordnung mit veränderbarem Regeldruckgefälle gemäß dem Oberbegriff des Patentanspruchs 1.

In einer hydraulischen Steueranordnung dieser Gattung ist ein Steuer- bzw. Ventilblock einer Konstant- oder regelbaren Pumpe nachgeschaltet, der eine Druckwaage sowie ein vorzugsweise einstellbares Druckbegrenzungsventil enthält. Ein Beispiel für einen derartigen Steuerblock einer bekannten Steueranordnung ist in der anliegenden Fig. 2 dargestellt.

Demzufolge hat der Steuerblock einer gattungsgemäßen Steueranordnung ein 2/2-Proportionalwegeventil, dessen Eingangsanschluss an die Pumpe und dessen Ausgangsanschluss an einen Hydrauliktank angeschlossen ist. Eine Steuerseite des Proportionalwegeventils ist mit dem Pumpendruck beaufschlagt und die andere Steuerseite ist über zwei seriell geschaltete Drosseln mit dem Lastdruck eines Verbrauchers sowie einer Vorspannfeder beaufschlagt. Dieser Aufbau bildet eine Druckwaage, deren Vor-spannfeder ein Druckgefälle bzw. Druckdifferenz zwischen dem Pumpendruck und dem Lastdruck bestimmt, welches durch die Druckwaage konstant gehalten wird. D.h., befindet sich beispielsweise die Steuerleitung in entlastetem Zustand (Lastdruck = 0), bewirkt der auf die gegenüberliegende Steuerseite einwirkende Pumpendruck ein Öffnen des Proportionalventils, das demzufolge den Pumpendruck auf den eingestellten Druckdifferenzwert entspannt. Dieser Zustand wird auch als Neutralumlauf bezeichnet.

Steigt der Lastdruck am Verbraucher an, erhöht sich auch der Druck in der Steuerleitung, wobei das Proportionalventil für einen Druckaufbau in der Pumpenleitung solange geschlossen wird, bis der eingestellte Differenzdruckwert erreicht ist.

Es liegt auf der Hand, dass bei einer solchen Steueranordnung je nach Höhe des voreingestellten Druckgefälles im Fall eines Neutralumlaufs die Verlustenergie inakzeptabel hoch ist. Aus diesem Grund wurde im Stand der Technik eine Steueranordnung vorgeschlagen, die eine Druckgefälle-Umschaltung von einem hohen Wert im Fall eines Verbraucherbetriebs auf einen niedrigen Wert im Fall eines Neutralumlaufs vorsieht. Eine derartige Steueranordnung ist beispielhaft in der Fig. 3 dargestellt.

Demzufolge ist die der Vorspannfeder gegenüberliegende Steuerseite der Druckwaage über eine Drossel an die Pumpendruckleitung angeschlossen, wobei parallel hierzu ein in der Druckwaage integriertes 2/2-Schaltventil angeordnet ist, das die Pumpendruckleitung mit der Steuerleitung verbinden kann. Im Fall eines Neutralumlaufs bei entlasteter Steuerleitung sperrt das 2/2-Schaltventil die Verbindungsleitung zwischen der Pumpenleitung und der Steuerleitung, sodass die der Vorspannfeder gegenüberliegenden Steuerseite der Druckwaage vom Pumpendruck beaufschlagt wird. Demzufolge stellt sich ein Neutralumlaufdruck entsprechend der Steuerkraft der Vorspannfeder ein.

Wird der Verbraucher aktiviert, steigt der Steuerdruck in der Steuerleitung an, wodurch das 2/2-Schaltventil geöffnet und ein entsprechender Steuerdruck zusätzlich zur Vorspannfeder auf die Druckwaage einwirkt. Hierdurch steigt der Pumpendruck auf einen entsprechend höheren Druckwert, der von der Druckwaage gehalten wird.

Obgleich in der zuletzt beschriebenen Steueranordnung gemäß der Fig. 3 die Verlustenergie im Neutralumlauf gegenüber der Steueranordnung gemäß der Fig. 2 verringert werden kann, so ergibt sich dennoch der Pumpendruck im Fall eines Verbraucherbetriebs aus dem hierfür erforderlichen Regeldruckgefälle. Dies bedeutet, dass dann, wenn mehrere Verbraucher mit mehreren Steuerblöcken betrieben werden sollen, die Steueranordnung immer auf das höchst benötigte Regeldruckgefälle aller Verbraucher regeln muss. Wird in einem solchen Fall beispielsweise nur einer der mehreren Verbraucher betätigt und handelt es sich hierbei nur um einen Verbrauch mit niedriger Druckgefälle-Anforderung ist die Verlustenergie der auf das max. Druckgefälle eingestellten Steueranordnung im Verbrauchbetrieb enorm hoch.

Ein weiteres Beispiel ist in DE 10011936 zu finden.

Angesichts dieser Problematik ist es eine Aufgabe der vorliegenden Erfindung, eine Steueranordnung bereit zu stellen, die für mehrere verschiedene Verbraucher unterschiedliche Druckgefälle einstellen kann.

Diese Aufgabe wird durch eine Steueranordnung mit den Merkmalen des Patentanspruchs 1 gelöst. Weitere vorteilhafte Ausgestaltungen der Erfindung sind Gegenstand der Unteransprüche.

Der Kern der Erfindung besteht demzufolge darin, die hydraulische Steueranordnung mit einer Eingangsdruckwaage bestehend aus einem Proportionalwegeventil auszustatten, dessen eine Steuerseite mit einem gedrosselten Verbraucherlastdruck sowie einer Vorspannfeder und dessen andere Steuerseite mit einem gedrosselten Pumpendruck beaufschlagt ist, wobei ein hydraulisch gesteuertes Schaltventil vorgesehen ist zum ausgewählten gedrosselten Verbinden der beiden Steuerseiten des Proportionalwegeventils. Insoweit entspricht dieser prinzipielle Aufbau der in der Figur 3 gezeigten bekannten Steueranordnung. Erfindungsgemäß ist nunmehr jedoch ein weiteres vorzugsweise elektromagnetisches Schaltventil angeordnet, das wahlweise eine Bypassleitung zum hydraulisch betätigten Schaltventil öffnet, um eine gedrosselte Bypass-Verbindung zwischen den beiden Steuerseiten des Proportionalwegeventils zwangszuschalten. Dieses weitere Schaltventil wird wahlweise betätigt, um das im Neutralumlaufbetrieb vorausgewählte niedrige Druckgefälle (nur von der Vorspannfeder abhängig) auf einen vorbestimmbaren Wert (entsprechend der Drosseleinstellung in der Bypassleitung) hochzufahren, der ein Anfahren eines weiteren Verbrauches über dessen (externen) Steuerblock ermöglicht. Dies hat den Vorteil, dass bei nicht aktiviertem weiterem Verbraucher das Neutralumlauf-Druckgefälle niedrig gehalten und bei zu aktivierendem weiterem Verbraucher bedarfsgerecht angehoben werden kann. Somit lässt sich die Verlustenergie auf niedrigem Niveau halten.

Gemäß einer bevorzugten Ausgestaltung der Erfindung ist dem elektromagnetischen Schaltventil eine vorzugsweise verstellbare Drossel in der Bypassleitung unmittelbar vorgeschaltet. Diese Drossel kann folglich eine andere Einstellung aufweisen als die dem hydraulisch betätigten Schaltventil unmittelbar vorgeschaltete Drossel, sodass sich bei Aktivierung des elektromagnetischen Schaltventils ein Neutralumlauf-Druckgefälle unterschiedlich zum Druckgefälle im Verbraucherbetrieb bei nicht aktiviertem elektromagnetischem Schaltventil ergibt.

Weiter vorteilhaft ist es, wenn entsprechend einer Anzahl von externen Steuerblöcken eine Anzahl von hydraulisch betätigten 2-Stellungs-/3-Wege-Schaltventilen seriell in eine Verbindungsleitung zwischen dem elektromagnetischen Schaltventil und der Druckwaage zwischengeschaltet sind, deren Ausgangsanschluss jeweils mit dem einen Eingangsanschluss des jeweils nachfolgenden Schaltventils verbunden ist, deren anderer Eingangsanschluss über jeweils eine Zweigleitung an die pumpendruckbeaufschlagte Steuerseite der Druckwaage angeschlossen ist und deren jeweils eine Steuerseite an die Verbraucherdruckleitung des jeweils zugeordneten Steuerblocks angeschlossen ist. Dabei ist es vorzugsweise vorgesehen, in jeder Zweigleitung eine weiter vorzugsweise verstellbare Drossel dem jeweiligen hydraulisch betätigten Schaltventil vorzuschalten. Auf diese Weise wird je nach Betätigung eines der externen Verbraucher das zugehörige hydraulisch betätigte Schaltventil aktiviert, wobei sich ein entsprechend der Einstellung der jeweils vorgeschalteten Drossel unterschiedliches Druckgefälle im Verbraucherbetrieb ergibt.

Dies bedeutet, dass sich nicht nur das Neutralumlauf-Druckgefälle bedarfsgerecht anpassen lässt, sondern auch das Druckgefälle im Verbraucherbetrieb über die entsprechend angeordneten hydraulischen Schaltventile immer an den Verbraucher mit der augenblicklich höchsten Druckgefälle-Anforderung eingestellt wird. Dies trägt ebenfalls zu einer erheblichen Reduzierung an Verlustenergie bei.

Die Erfindung wird nachstehend anhand eines bevorzugten Ausführungsbeispiels unter Bezugnahme auf die begleitende Zeichnung näher erläutert.
Fig. 1 zeigt ein Schaltbild einer hydraulischen Steueranordnung insbesondere mit einer Eingangsdruckwaage mit einstellbarem Regeldruckgefälle für mehrere Verbraucher gemäß einem bevorzugten Ausführungsbeispiel der Erfindung,
Fig. 2 zeigt ein Schaltbild einer hydraulischen Steueranordnung mit fixem Druckgefälle gemäß einem Stand der Technik und
Fig. 3 zeigt ein Schaltbild einer hydraulischen Steuerung mit umschaltbarem Druckgefälle gemäß einem Stand der Technik.

Gemäß der Fig. 1 ist die Steueranordnung nach einem bevorzugten Ausführungsbeispiel der Erfindung in einen internen Steuerblock integriert und hat ein eine Druckwaage bildendes 2-Wege/2-Stellungs-Proportionalwegeventil 1, an dessen Eingangsanschluss eine Pumpe 2 angeschlossen ist und dessen Ausgangsanschluss zu einem Druckmitteltank 4 führt. Die eine Steuerseite x des Proportionalwegeventils 1 ist über eine zweite Drossel D2 mit der Pumpe 2 verbunden. Die andere Steuerseite y des Proportionalwegeventils 1 ist federbeaufschlagt und über eine erste Drossel D1 mit einer Verbraucherdruck-Hauptleitung 6 verbunden. Von dieser Verbraucherdruck-Hauptleitung 6 geht eine Druckentlastungsleitung 8 in den Tank 4 ab, in der ein vorzugsweise einstellbares Überdruckventil 10 zwischengeschaltet ist.

Des Weiteren sind in dem internen Steuerblock eine Anzahl von manuell betätigten Schaltventilen 12 zur Aktivierung jeweils eines nicht weiter gezeigten hydraulischen Verbrauchers integriert. Jedes der manuell betätigten Schaltventile 12 hat einen Verbraucherdruckanschluss, der über eine interne Verbraucherdruck-Zweigleitung 14 mit der Verbraucherdruck-Hauptleitung 6 stromauf zur Drossel D1 verbunden ist, sowie einen Verbraucherdruck-Entspannungsanschluss, der mit dem Druckmitteltank 4 verbunden ist.

Die beiden Steuerseiten x, y des die Druckwaage bildenden Proportionalwegeventils 1 sind über eine Kurzschlussleitung 16 hydraulisch miteinander verbindbar, in die ein hydraulisch gesteuertes Schaltventil ZV1, vorliegend ein 2/2-Schaltventil zwischengeschaltet ist, dessen eine Steuerseite federvorgespannt ist und dessen andere Steuerseite vom Druck an der federvorgespannten Steuerseite des Proportionalwegeventils 1 beaufschlagt ist. Diesem hydraulisch gesteuerten Schaltventil ZV1 ist eine vorzugsweise einstellbare Drossel/Blende D3 unmittelbar vorgeschaltet.

Der bis dato beschriebene hydraulische Aufbau der bevorzugten Steueranordnung der Erfindung entspricht im Wesentlichen dem Schaltungsaufbau der Steueranordnung der Fig. 1. Demzufolge ist auch die Funktionsweise identisch, sodass an dieser Stelle auf die zur Fig. 1 bereits ausgeführten technischen Erläuterungen verwiesen werden kann.

Wie aus der Fig. 1 weiterhin entnommen werden kann, ist die Bauteilkombination bestehend aus dem hydraulisch gesteuerten Schaltventil ZV1 und der unmittelbar vorgeschalteten Drossel D3 mit einer diese umgehenden Bypass-Leitung 18 versehen, die stromauf zur Drossel D3 von der Kurzschlussleitung 16 abzweigt und stromab zum hydraulisch gesteuerten Schaltventil ZV1 wieder in die Kurzschlussleitung 16 mündet. In die Bypass-Leitung 18 ist ein elektromagnetisches 3-Wege-/2-Stellungs-Schaltventil ZVA zwischengeschaltet, dem eine vorzugsweise verstellbare Drossel/Blende DA unmittelbar vorgeschaltet ist. Diese Drossel DA ist/kann unterschiedlich zur Drossel D3 eingestellt sein. Das elektromagnetische Schaltventil ZVA verbindet in einer ersten Schaltposition (vorzugsweise nicht aktiviert) das hydraulisch gesteuerte Schaltventil ZV1 mit der federvorgespannten Steuerseite der Druckwaage 1. In einer zweiten Schaltposition (vorzugsweise aktiviert) sperrt das elektromagnetische Schaltventil ZVA das hydraulisch gesteuerte Schaltventil ZV1 und verbindet statt dessen die Kurzschlussleitung 16 über die Drossel DA mit der federvorbelasteten Steuerseite der Druckwaage 1.

Schließlich sind in der Fig. 1 eine Anzahl, vorliegend zwei, externe Steuerblöcke 20, 22 dargestellt, die zur Ansteuerung externer (nicht weiter dargestellter) Verbraucher angeordnet sind. Jeder externe Steuerblock 20, 22 ist über eine Pumpleitung 24 unmittelbar mit der Pumpe 2 verbunden und hat des Weiteren eine externe Verbraucherdruckzweigleitung 26, 28, die über ein externes Wechselventil 30 in die Verbraucherdruck-Hauptleitung 6 einmündet. Jedem externen Steuerblock 20, 22 ist ein externes hydraulisch gesteuertes 3-Wege-/2-Stellungs-Schaltventil ZV2, ZV3 zugeordnet und seriell in der Kurzschlussleitung 16 dem elektromagnetischen Schaltventil ZVA nachgeschaltet.

Im vorliegenden Ausführungsbeispiel ist das dem ersten externen Steuerblock 20 zugeordnete hydraulisch betätigte Schaltventil ZV2 in die Kurzschlussleitung 16 dem elektromagnetischen Schaltventil ZVA unmittelbar nachgeschaltet, wobei dessen einer Eingangsanschluss mit dem Ausgangsanschluss des elektromagnetischen Schaltventils ZVA verbunden ist und dessen zweiter Eingangsanschluss über eine unmittelbar vorgeschaltete, vorzugsweise verstellbare Drossel D4 mit der Kurzschlussleitung 16 stromauf zur Drossel D3 verbunden ist (d.h. unmittelbar mit der pumpendruckbeaufschlagten Steuerseite der Druckwaage 1). Ferner ist das dem zweiten externen Steuerblock 22 zugeordnete externe hydraulisch betätigte Schaltventil ZV3 in die Kurzschlussleitung 16 dem externen hydraulisch betätigten Schaltventil ZV2 des ersten externen Steuerblocks 20 unmittelbar nachgeschaltet, wobei dessen einer Eingangsanschluss mit dem Ausgangsanschluss des externen hydraulisch betätigten Schaltventils ZV2 des ersten externen Steuerblocks20 verbunden ist und dessen zweiter Eingangsanschluss über eine unmittelbar vorgeschaltete, vorzugsweise verstellbare Drossel D5 mit der Kurzschlussleitung 16 stromauf zur Drossel D3 verbunden ist (d.h. unmittelbar mit der pumpendruckbeaufschlagten Steuerseite der Druckwaage 1). Die eine Steuerseite beider externen hydraulisch betätigten Schaltventile ZV2, ZV3 ist federvorgespannt, wobei die andere Steuerseite jeweils mit dem Verbrauchdruck des ersten, bzw. des zweiten externen Steuerblocks 20, 22 beaufschlagt sind.

An dieser Stelle sei darauf hingewiesen, dass die Reihenfolge der seriell angeordneten externen hydraulisch betätigten SchaltventileZV2, ZV3 nicht beliebig ist, sondern dem erforderlichen Druckgefälle der externen Steuerblöcke 20, 22 im Verbraucherbetrieb entspricht. In anderen Worten ausgedrückt, ist das hydraulisch betätigte Schaltventil ZV2 des ersten externen Steuerblocks 20 mit dem niedrigeren Druckgefälle unmittelbar dem elektromagnetischen Schaltventil ZVA nachgeordnet und wird vom hydraulisch betätigten Schaltventil Z3 des zweiten Steuerblocks 22 mit höherem Druckgefälle gefolgt und so weiter.

Die Funktionsweise der erfindungsgemäßen Steueranordnung des bevorzugten Ausführungsbeispiels wird nachfolgend erläutert:

### 1. Neutralumlauf

- Alle Verbraucher sind in Neutralstellung.
- Das Magnetventil ZVA ist nicht aktiviert (vorzugsweise nicht bestromt).

In diesem Steuerzustand ist die Verbraucherdruck-Hauptleitung 6 drucklos, da der Steuerölstrom in der Verbraucherdruckleitung 6 über die manuell betätigbaren Schaltventile 12 in den Druckmitteltank 4 entspannt wird. Des Weiteren ist die Kurzschlussleitung 16 zwischen den zwei Steuerseiten x, y der Druckwaage 1 gesperrt, da das zwischengeschaltete hydraulisch gesteuerte Schaltventil ZV1 in Ermangelung eines Verbraucherdrucks nicht aktiviert ist. In diesem Fall ist das Regeldruckgefälle ausschließlich von der Federkraft der Vorspannfeder an der Druckwaage 1 abhängig, das entsprechend der Auswahl der Federkraft auf einen niedrigen Wert eingestellt ist.

### 2. Verbraucher im internen Steuerblock betätigt

- Magnetventil ZVA nicht aktiviert (nicht bestromt)
- Externe Verbraucher nicht betätigt

Beim Aktivieren eines oder mehrerer (interner) Verbraucher durch manuelles Betätigen der entsprechenden internen Schaltventile 12 im internen Steuerblock wird die Verbindung der Verbraucherdruck-Hauptleitung 6 zum Druckmitteltank 4 gesperrt und das Verbraucherdrucksignal über die Auswahl an den Wechselventilen (Signal mit dem höchsten Druckwert) über die Drossel D1 an die federvorgespannte Steuerseite y der Druckwaage 1 angelegt. Dadurch schließt die Druckwaage 1, wodurch der Pumpendruck nicht mehr über die Druckwaage 1 in den Tank 4 entspannt wird, d.h. der Systemdruck steigt an.

Beim Erreichen eines vorbestimmten Einstelldrucks der am hydraulisch gesteuerten Schaltventil ZV 1 vorzunehmenden ΔP-Umschaltung öffnet das Schaltventil ZV1 die Kurzschlussleitung 16. Dadurch fließt der Steuerölstrom von der Pumpe 2 zu der federvorgespannte Steuerseite y der Druckwaage 1 über die Serienschaltung der Drosseln (Blenden) D2, D3. Durch eine geeignete Blendenvariation der Drossel D3 ändert sich die Druckbeaufschlagung der federvorgespannten Steuerseite y der Druckwaage 1, derart, dass im Resultat eine Federverstärkung, d.h. ein höheres RegelDruckgefälle entsteht. Dies wiederum hat zur Folge, dass ein größerer Ölstrom zum Verbraucher geleitet werden kann.

### 3. Neutralumlaufdruckerhöhung zum Betätigen externer Verbraucher

- alle Verbraucher in Neutralstellung
- Magneltventil ZVA aktiviert (bestromt)

Gemäß der Fig. 1 wird durch ein Aktivieren des Magnetventils ZVA die Kurzschlussleitung 16 geschlossen, wodurch ein Steuerölstrom von der Pumpe 2 über eine Reihenschaltung der Drosseln (Blenden) D2 und DA sowie der pumpendruckbeaufschlagten Steuerseite x der Druckwaage 1 zu deren federvorgespannten Steuerseite y fließt. Durch eine geeignete Blendenvariation an der Blende DA lässt sich die Druckbeaufschlagung der federvorgespannten Steuerseite y der Druckwaage 1 so verändern, dass die gewünschte Regeldruckerhöhung gegenüber dem vorstehend beschriebenen Standard-Neutralumlauf erreicht wird.

Der nunmehr erhöhte Neutralumlaufdruck wird benötigt, um externe Verbraucher, beispielsweise Magnetventile mit höherem Ansteuerdruck, ansteuern zu können. Dieser Druck muss demzufolge so hoch gewählt werden, dass die externen Verbraucher sicher schalten, aber so niedrig wie möglich, damit die Druckmittelerwärmung in einem zulässigen Rahmen bleibt.

### 4. Aktivierung des externen ersten Steuerblocks

- Magnetventil ZVA aktiviert (bestromt)
- Interne Verbraucher betätigt/nicht betätigt

Durch die Aktivierung des Magnetventils ZVA liegt, wie vorstehend bereits unter Punkt 3 beschrieben wurde, ein erhöhter Neutralumlaufdruck an, der das Schalten der externen Verbraucher ermöglicht.

Zum Betrieb dieser externen Verbraucher ist ggf. ein erhöhtes Regeldruckgefälle als das unter Punkt 2. beschriebene Regedruckgefälle erforderlich. Dies wird realisiert durch das Schalten des hydraulisch betätigten Schaltventils ZV2, ermöglicht durch den Verbraucherdruck des externen ersten Steuerblocks 20, der im übrigen auch über das geschaltete externe Wechselventil WSV-EX zur Druckwaage 1 (an dessen federvorgespannte Steuerseite y) gelangt. Gleichzeitig schaltet dieser Verbraucher- bzw. Steuerdruck das Schaltventil ZV2. In diesem Fall ist die Reihenschaltung der Drosseln (Blenden) D2 und D4 aktiv. Mittels einer geeigneten Blendenvariation an der Blende D4 lässt sich somit die zum Betreiben des externen ersten Steuerblocks 20 erforderliche Regeldruckerhöhung einstellen.

### 5. Aktivierung des externen zweiten Steuerblocks

- Magnetventil ZVA aktiviert (vorzugsweise durch Bestromung)
- Interne Verbraucher betätigt/nicht betätigt

Zur Betätigung des externen zweiten Steuerblocks 22 gilt im Wesentlichen das Gleiche, wie vorstehend unter Punkt 4 beschrieben wurde, jedoch mit der Maßgabe, dass das Regeldruckgefälle in diesem Fall auf einen noch höheren Wert justiert worden ist. Das hierfür erforderliche höhere Steuerdrucksignal wird am Wechselventil WSV-EX ausgewählt und zur Druckwaage 1 (an deren federvorgespannte Steuerseite y) geleitet. Gleichzeitig schaltet das hydraulisch betätigte Schaltventil ZV3 durch den zugeführten Verbraucherdruck aus dem externen zweiten Steuerblock 22 und aktiviert so die Blendenreihe D2 und D5. Mittels einer geeigneten Blendenvariation an der Blende D5 kann das noch höhere Regeldruckgefälle für den externen zweiten Steuerblock 22 eingestellt werden.

Beim Deaktivieren der externen Steuerblöcke 20, 22 sinkt das Regeldruckgefälle auf den erhöhten Neutralumlaufdruck gemäß der unter Punkt 3. gegebenen Beschreibung. Wird nun auch das Magnetventil ZVA deaktiviert (entstromt), so schließt dieses, d.h. es sperrt die Bypassleitung 18 und aktiviert somit die Blendenreihe D2 und D3. Damit sinkt der Neutralumlaufdruck auf den, mittels der Vorspannfeder eingestellten niedrigeren Neutralumlaufdruck.

## Patentansprüche

1. Hydraulische Steueranordnung mit einer Eingangsdruckwaage bestehend aus einem Proportionalwegeventil (1), dessen eine Steuerseite (y) mit einem gedrosselten Verbraucherlastdruck sowie einer Vorspannfeder und dessen andere Steuerseite (x) mit einem gedrosselten Pumpendruck beaufschlagt ist und einem hydraulisch gesteuerten Schaltventil (ZV1) zum ausgewählten gedrosselten Verbinden der beiden Steuerseiten (x, y) des Proportionalwegeventils (1), **gekennzeichnet durch** ein elektromagnetisches Schaltventil (ZVA), das wahlweise eine Bypassleitung (18) zum hydraulisch betätigten Schaltventil (ZV1) öffnet, um eine gedrosselte Bypass-Verbindung zwischen den beiden Steuerseiten (x, y) des Proportionalwegeventils (1) zwangszuschalten.

2. Hydraulische Steueranordnung nach Anspruch 1, **dadurch gekennzeichnet, dass** das elektromagnetische Schaltventil (ZVA) ein 2-Stellungs-/3-Wege-Schaltventil ist mit einem Ausgangsanschluss, der mit der federvorgespannten Steuerseite (y) des Proportionalwegeventils (1) verbunden ist, einem ersten Eingangsanschluss, der mit dem hydraulisch betätigten Schaltventil (ZV1) verbunden ist und einem zweiten Eingangsanschluss, der über die Bypassleitung (18) mit der vom gedrosselten Pumpendruck beaufschlagten Steuerseite (x) des Proportionalwegeventils (1) verbunden ist, wobei das elektromagnetische Schaltventil (ZVA) wahlweise seine Eingangsanschlüsse jeweils mit seinem Ausgangsanschluss verbindet.

3. Hydraulische Steueranordnung nach einem der vorstehenden Ansprüche, **dadurch gekennzeichnet, dass** dem elektromagnetischen Schaltventil (ZVA) eine vorzugsweise verstellbare Drossel (DA) in der Bypassleitung (18) vorgeschaltet ist.

4. Hydraulische Steueranordnung nach einem der vorstehenden Ansprüche, **dadurch gekennzeichnet, dass** dem hydraulisch betätigten Schaltventil (ZV1) eine vorzugsweise verstellbare Drossel (D3) in einem von der Bypassleitung (18) umgangenen Leitungsabschnitt vorgeschaltet ist.

5. Hydraulische Steueranordnung nach einem der vorstehenden Ansprüche, **gekennzeichnet durch** eine Anzahl von Verbrauchern, die jeweils über einen externen Steuerblock (20, 22) betätigbar sind, die jeweils an eine Pumpendruckleitung (24) sowie eine zur Druckwaage (1) führende Verbraucherdruckleitung (26, 28) über ein Wechselventil (30) angeschlossen sind.

6. Hydraulische Steueranordnung nach Anspruch 5, **dadurch gekennzeichnet, dass** entsprechend der Anzahl von externen Steuerblöcken (20, 22) eine Anzahl von hydraulisch betätigten 2-Stellungs-/3-Wege-Schaltventilen (ZV2, ZV3) seriell in eine Kurzschlussleitung (16) zwischen dem elektromagnetischen Schaltventil (ZVA) und der Druckwaage (1)zwischengeschaltet sind, deren Ausgangsanschluss jeweils mit dem einen Eingangsanschluss des jeweils nachfolgenden Schaltventils verbunden ist, deren anderer Eingangsanschluss über jeweils eine externe Zweigleitung an die mit gedrosseltem Pumpendruck beaufschlagte Steuerseite (x) der Druckwaage (1) angeschlossen ist und deren jeweils eine Steuerseite an die Verbraucherdruckleitung (26, 28) des jeweils zugeordneten Steuerblocks (20, 22) angeschlossen ist.

7. Hydraulische Steueranordnung nach Anspruch 6, **dadurch gekennzeichnet, dass** in jeder externen Zweigleitung eine vorzugsweise verstellbare Drossel (D4, D5) dem jeweiligen hydraulisch betätigten Schaltventil (ZV2, ZV3) vorgeschaltet ist.

8. Hydraulische Steueranordnung nach einem der vorstehenden Ansprüche, **dadurch gekennzeichnet, dass** die Druckwaage (1) in einen internen Steuerblock integriert ist, in dem eine Anzahl von manuell betätigbaren Schaltventilen (12) zur Aktivierung interner Verbraucher angeordnet sind, wobei von jedem manuell betätigbaren Schaltventil (12) eine Verbraucherdruckleitung (14) zur federvorgespannten Steuerseite (y) der Druckwaage (1) führt, der eine Drossel (D1) unmittelbar in der Verbraucherleitung vorgeschaltet ist.

## Claims

1. Hydraulic control arrangement having an inlet pressure balance composed of a proportional directional valve (1), one control side (y) of which is acted on with a throttled consumer load pressure and by a preload spring, and the other control side (x) of which is acted on with a throttled pump pressure, and having a hydraulically controlled switching valve (ZV1) for the selected throttled connection of the two control sides (x, y) of the proportional directional valve (1), **characterized by** an electromagnetic switching valve (ZVA) which selectively opens a bypass line (18) past the hydraulically actuated switching valve (ZV1) in order to forcibly activate a throttled bypass connection between the two control sides (x, y) of the proportional directional valve (1).

2. Hydraulic control arrangement according to Claim 1, **characterized in that** the electromagnetic switching valve (ZVA) is a 2-position/3-way switching valve with an outlet port, which is connected to the spring-preloaded control side (y) of the proportional directional valve (1), with a first inlet port, which is connected to the hydraulically actuated switching valve (ZV1), and with a second inlet port, which is connected via the bypass line (18) to the control side (x), which is acted on by the throttled pump pressure, of the proportional directional valve (1), wherein the electromagnetic switching valve (ZVA) selectively connects its inlet ports in each case to its outlet port.

3. Hydraulic control arrangement according to one of the preceding claims, **characterized in that** a preferably adjustable throttle (DA) is connected upstream of the electromagnetic switching valve (ZVA) in the bypass line (18).

4. Hydraulic control arrangement according to one of the preceding claims, **characterized in that** a preferably adjustable throttle (D3) is connected upstream of the hydraulically actuated switching valve (ZV1) in a line portion which is bypassed by the bypass line (18).

5. Hydraulic control arrangement according to one of the preceding claims, **characterized by** a number of consumers which can be actuated in each case by means of an external control block (20, 22), said external control blocks being connected in each case to a pump pressure line (24) and to a consumer pressure line (26, 28), which leads to the pressure balance (1), via a shuttle valve (30).

6. Hydraulic control arrangement according to Claim 5, **characterized in that**, corresponding to the number of external control blocks (20, 22), a number of hydraulically actuated 2-position/3-way switching valves (ZV2, ZV3) are interconnected in series in a short-circuit line (16) between the electromagnetic switching valve (ZVA) and the pressure balance (1), the outlet port of said switching valves being connected in each case to one inlet port of the respectively subsequent switching valve, the other inlet port of said switching valves being connected via in each case one external branch line to the control side (x), which is acted on with throttled pump pressure, of the pressure balance (1), and in each case one control side of which switching valves being connected to the consumer pressure line (26, 28) of the respectively associated control block (20, 22).

7. Hydraulic control arrangement according to Claim 6, **characterized in that**, in each external branch line, a preferably adjustable throttle (D4, D5) is connected upstream of the respective hydraulically actuated switching valve (ZV2, ZV3).

8. Hydraulic control arrangement according to one of the preceding claims, **characterized in that** the pressure balance (1) is integrated into an internal control block in which there are arranged a number of manually actuable switching valves (12) for the activation of internal consumers, wherein, from each manually actuable switching valve (12), a consumer pressure line (14) leads to the springpreloaded control side (y) of the pressure balance (1), directly upstream of which in the consumer line there is connected a throttle (D1).

## Revendications

1. Dispositif de commande hydraulique comportant une balance de pression d'entrée constituée d'une valve de distribution proportionnelle (1), dont un côté de commande (y) est sollicité par une pression de charge d'appareil consommateur ainsi qu'un ressort de précontrainte et dont l'autre côté de commande (x) est sollicité par une pression de pompage réduite, et d'une soupape de commutation (ZV1) commandée hydrauliquement afin de relier de manière sélectionnée et réduite les deux côtés de commande (x,y) de la valve de distribution proportionnelle (1), **caractérisé par** une soupape de commutation (ZVA) électromagnétique, qui offre au choix une conduite de dérivation (18) vers la soupape de commutation (ZV1) actionnée hydrauliquement, afin de raccorder par contrainte une liaison de dérivation réduite entre les deux côtés de commande (x,y) de la valve de distribution proportionnelle (1).

2. Dispositif de commande hydraulique selon la revendication 1, **caractérisé en ce que** la soupape de commutation électromagnétique (ZVA) est une soupape de commutation à 3 voies/ 2 positions comportant un raccord de sortie, qui est relié au côté de commande (y) précontraint par ressort de la valve de distribution proportionnelle (1), un premier raccord d'entrée, qui est relié à la soupape de commutation (ZV1) actionné hydrauliquement et un deuxième raccord d'entrée, qui est relié par l'intermédiaire de la conduite de dérivation (18) au côté de commande (x) sollicité par la pression de pompage réduite de la valve de distribution proportionnelle (1), dans lequel la soupape de commutation électromagnétique (ZVA) relie au choix ses raccords d'entrée à son raccord de sortie respectif.

3. Dispositif de commande hydraulique selon une des revendications précédentes, **caractérisé en ce que** un étranglement (DA) de préférence ajustable dans la conduite de dérivation (18) est raccordé en amont de la soupape de commutation électromagnétique (ZVA).

4. Dispositif de commande hydraulique selon une des revendications précédentes, **caractérisé en ce que** un étranglement (D3) de préférence ajustable est raccordé en amont de la soupape de commutation (ZV1) actionnée hydrauliquement dans une portion de conduite contournée par la conduite de dérivation (18).

5. Dispositif de commande hydraulique selon une des revendications précédentes, **caractérisé par** une pluralité d'appareils consommateurs, qui peuvent être respectivement actionnés par l'intermédiaire d'un bloc de commande externe (20,22), qui sont raccordés respectivement à une conduite de pression de pompage (24) ainsi qu'à une conduite de pression d'appareil consommateur (26,28) menant à la balance de pression (1) par l'intermédiaire d'une soupape interchangeable (30).

6. Dispositif de commande hydraulique selon la revendication 5, **caractérisé en ce que** correspondant à la pluralité de blocs de commande externes (20,22) une pluralité de soupapes de commutation à 3 voies/2 positions (ZV2,ZV3) sont intercalées sériellement dans une conduite de court-circuit (16) entre la soupape de commutation électromagnétique (ZVA) et la balance de pression (1), dont le raccord de sortie est respectivement relié à un des raccords d'entrée de la soupape de commutation successive, dont l'autre raccord d'entrée est raccordé par l'intermédiaire d'un embranchement externe respectif au côté de commande (x) sollicité par une pression de pompage réduite de la balance de pression (1)et dont respectivement un côté de commande est raccordé à la conduite de pression d'appareil consommateur (26,28) du bloc de commande (20,22) respectivement coordonné.

7. Dispositif de commande hydraulique selon la revendication 6, **caractérisé en ce que** dans chaque embranchement externe, un étranglement (D4,D5) de préférence ajustable est raccordé en amont de la soupape de commutation (ZV2,ZV3) respective actionnée hydrauliquement.

8. Dispositif de commande hydraulique selon une des revendications précédentes, **caractérisé en ce que** la balance de pression (1) est intégrée dans un bloc de commande interne, dans lequel une pluralité de soupapes de commutation (12) actionnables manuellement sont disposées en vue de l'activation d'appareils consommateurs internes, dans lequel à partir de chaque soupape de commutation (12) actionnable manuellement, une conduite de pression d'appareil consommateur (14) mène au côté de commande précontraint par ressort (y) de la balance de pression (1), auquel un étranglement (D1) est raccordé en amont directement dans la conduite d'appareil consommateur.
